# FASCICULE DE BREVET EUROPEEN

(11) **EP 1 158 125 B1**
(45) Date de publication et mention de la délivrance du brevet: **24.11.2004**
(21) Numéro de dépôt: 01401354.4
(22) Date de dépôt: 23.05.2001
(51) Int. Cl.: E05B 65/20, E05B 47/00, E05B 17/22

(54) **Serrure électrique pour véhicule automobile, présentant des fonctions condamnation enfant et supercondamnation**
Kraftfahrzeugschloss mit Kindersicherung und Diebstahlsicherung
Electric lock for a motor vehicle with the child safety function and the superlocking function

(30) Priorité: 23.05.2000 FR 0006542
(43) Date de publication de la demande: 28.11.2001
(73) Titulaire: VALEO SECURITE HABITACLE S.A.S., 94042 Créteil Cédex (FR)
(72) Inventeur: Mouly, Pierre-Henri, 62223 Auzin Saint Aubin (FR)
(74) Mandataire: Rosolen-Delarue, Katell

(56) Documents cités:
- WO-A-98/33998
- DE-A- 19 512 184
- DE-A- 19 819 603
- "ELECTRIC RELEASING LATCH SYSTEM WITH REMOTE RELEASE AND CENTRAL CHILD LOCKING FOR AUTOMOBILES" RESEARCH DISCLOSURE,GB,INDUSTRIAL OPPORTUNITIES LTD. HAVANT, no. 404, 1 décembre 1997 (1997-12-01), page 933 XP000735760 ISSN: 0374-4353

## Description

La présente invention concerne une unité centrale de commande et une serrure pour ouvrant de véhicule automobile, qui comporte des moyens à commande mécanique ou électrique permettant de réaliser, en plus d'une fonction de condamnation usuelle, une fonction de condamnation enfant et une fonction de supercondamnation du véhicule.

On rappelle que la fonction condamnation simple consiste à empêcher l'ouverture de la portière depuis l'extérieur du véhicule. La fonction condamnation enfant concerne généralement une ou deux portes arrière et permet d'empêcher l'ouverture de la ou des portes concernées depuis l'intérieur du véhicule alors que l'ouverture depuis l'extérieur reste possible. La fonction supercondamnation consiste à empêcher l'ouverture des portes aussi bien de l'extérieur que de l'intérieur.

Une telle serrure est notamment connue du document WO-A-9833998 qui concerne une serrure d'ouvrant pour véhicule automobile comprenant des moyens de commande d'ouverture intérieure et extérieure. Cette serrure est en outre reliée à une unité centrale de commande pour la réalisation de fonctions condamnation extérieure, de condamnation enfant et de supercondamnation. Le document DE-A-19819603 divulgue également une serrure réalisant les fonctions de condamnation extérieure, de condamnation enfant et de supercondamnation. La serrure comporte de plus un contacteur électrique qui prend un premier état lorsque les moyens de condamnation intérieure sont en position "décondamnée enfant" et un second état lorsque lesdits moyens sont en position "condamnée enfant", ledit contacteur électrique pouvant être relié à une unité centrale de commande pour la réalisation d'un verrouillage centralisé.

La réalisation de telles serrures et des diverses fonctions fait intervenir en général un nombre de pièces relativement important qu'il est souhaitable de réduire. En outre, la tendance dans l'équipement automobile est aux commandes électriques, mais il faut que le prix de revient reste aussi faible que possible. Il est également souhaitable de réaliser des serrures dont les chaînes cinématiques soient les plus proches possible entre les serrures arrière et avant.

L'invention a pour but de proposer une unité centrale de commande et une serrure pour portière de véhicule automobile à commande de condamnation/ décondamnation électrique pilotée par l'unité centrale de commande et qui permet de réaliser la fonction condamnation enfant et la fonction supercondamnation sans interférence entre les deux fonctions.

A cet effet, l'invention a pour objet une unité centrale de commande et une serrure pour ouvrant de véhicule automobile, tel que revendiqué à la revendication 1.

Selon une réalisation particulière de l'invention la serrure est caractérisée par le fait qu'elle comprend également un moteur de commande de condamnation extérieure (8) apte à activer et à inactiver, par l'intermédiaire des moyens de condamnation extérieure, la liaison entre les moyens de commande d'ouverture extérieure et le cliquet (28); un moteur de commande de condamnation intérieure (9) apte à activer et à inactiver, par l'intermédiaire des moyens de condamnation intérieure, la liaison entre les moyens de commande d'ouverture intérieure et le cliquet (28),
et en ce que l'unité centrale de commande commande lesdits moteurs indépendamment l'un de l'autre, de manière à pouvoir réaliser la fonction de condamnation/décondamnation extérieure par activation du moteur de commande de condamnation extérieure (8), la fonction de condamnation/décondamnation intérieure, dite condamnation/ décondamnation enfant, par activation du moteur de commande de condamnation intérieure (9), et la fonction de supercondamnation par activation combinée des deux moteurs.

Avantageusement, les moyens de condamnation intérieure comprennent un levier de condamnation enfant muni d'une came apte à venir en butée sur un bouton-poussoir dudit contacteur électrique dans l'une des deux positions condamnée enfant ou décondamnée enfant.

De préférence, ledit levier de condamnation enfant porte une patte de bistabilité coopérant avec une partie du boîtier de la serrure, ladite partie de boîtier présentant un pont de matière dont le franchissement définit deux positions stables pour ledit levier de condamnation enfant, dans sa position décondamnée enfant et sa position condamnée enfant respectivement.

Dans une réalisation particulière de l'invention, la serrure comporte un compartiment de rétention apte à accueillir une gâche et contenant les organes de rétention de la serrure, notamment le pêne et le cliquet, et un compartiment de cinématique contenant des organes de cinématique de la serrure, notamment un faux-cliquet coaxial au cliquet et lié en rotation à celui-ci, un levier intérieur d'ouverture monté en rotation sur le même axe de rotation que le faux-cliquet, ledit levier intérieur d'ouverture étant apte à entraîner le déplacement du faux-cliquet vers sa position de libération du pêne, et un levier de condamnation enfant ; les deux compartiments étant séparés par une cloison sensiblement étanche à travers laquelle les organes de rétention coopèrent avec les organes de cinématique de la serrure ; ledit levier de condamnation enfant comportant un bouton de commande accessible de l'extérieur de la serrure, notamment en position de portière ouverte ; ledit bouton de commande étant apte à déplacer ledit levier de condamnation enfant entre une position de condamnation enfant et une position de décondamnation enfant ; ledit levier de condamnation enfant coopérant avec un organe de liaison débrayable entre le levier intérieur d'ouverture et le faux-cliquet, ledit organe de liaison débrayable étant apte, dans sa position embrayée, à lier en rotation autour de leur axe de rotation ledit levier intérieur d'ouverture avec ledit faux-cliquet lors du déplacement du levier intérieur d'ouverture entre ses positions de repos et d'ouverture de la serrure, et, dans la position débrayée dudit organe de liaison débrayable, à permettre la libre rotation dudit levier intérieur d'ouverture par rapport au faux-cliquet.

On peut prévoir dans ce cas que ledit organe de liaison débrayable est une biellette de condamnation enfant liée en rotation audit levier de condamnation enfant et comportant un téton engagé dans une fente allongée du faux-cliquet sensiblement radiale par rapport à l'axe de rotation de ce dernier, et dans une rainure sensiblement en L du levier intérieur d'ouverture, ladite rainure du levier intérieur d'ouverture comprenant une première branche sensiblement radiale par rapport à l'axe de rotation dudit levier intérieur d'ouverture, et une deuxième branche sensiblement en arc de cercle centré sur l'axe de rotation dudit levier intérieur d'ouverture ; ladite serrure étant telle que, d'une part en position décondamnée enfant du levier de condamnation enfant, le téton de ladite biellette de condamnation enfant est situé en position embrayée dans la première branche de ladite rainure du levier intérieur d'ouverture; d'autre part en position condamnée enfant du levier de condamnation enfant, le téton de ladite biellette de condamnation enfant est situé en position débrayée dans la deuxième branche de ladite rainure du levier intérieur d'ouverture, pour débrayer la liaison entre ce dernier et ladite biellette de condamnation enfant lors du déplacement du levier intérieur d'ouverture entre ses positions de repos et d'ouverture de la serrure ; la deuxième branche de ladite rainure du levier intérieur d'ouverture coulissant librement sur le téton de ladite biellette de condamnation enfant lors dudit déplacement du levier intérieur d'ouverture ; la rotation du levier de condamnation enfant entre ses positions de condamnation enfant et de décondamnation enfant entraînant le coulissement du téton de ladite biellette de condamnation enfant dans la fente allongée du faux-cliquet et dans la première branche de la rainure du levier intérieur d'ouverture.

Avantageusement, le levier de condamnation enfant porte au moins une agrafe enjambant une partie du boîtier de la serrure de manière à interdire la translation dudit levier de condamnation enfant dans une direction sensiblement parallèle à son axe de rotation.

Selon une autre caractéristique de l'invention, pour une portière avant de véhicule automobile, ledit levier de condamnation enfant porte au moins une patte apte à coopérer avec les moyens de condamnation extérieure de la serrure, de manière à provoquer le retour dudit levier de condamnation enfant dans sa position décondamnée enfant lorsque, la serrure étant dans un état initial supercondamné, lesdits moyens de condamnation extérieure sont actionnés vers leur position décondamnée extérieure par un moyen mécanique de commande de condamnation extérieure, par exemple un barillet de serrure.

Pour mieux faire comprendre l'objet de l'invention, on va décrire maintenant, à titre d'exemple purement illustratif et non limitatif, un mode de réalisation représenté sur le dessin annexé.

Sur ce dessin :
- la figure 1 est une vue en perspective de la serrure complète selon l'invention assemblée avec les leviers d'ouverture intérieure, de condamnation extérieure et d'ouverture extérieure en position de repos ;
- la figure 2 est une vue en élévation frontale selon la flèche II de la figure 1 ;
- la figure 3 est une vue de dessus selon la flèche III de la figure 2 ;
- la figure 4 représente le capot de la serrure de la figure 3 en vue de dessous ;
- la figure 5 est une vue en perspective de dessus d'un boîtier de la serrure, sur lequel est destiné à s'emboîter le capot de la figure 4 ;
- la figure 6 est une vue de dessus de la contre-plaque métallique avec les organes de rétention de la serrure montés sur leurs axes, sur laquelle est destiné à être monté le boîtier de la figure 5;
- la figure 7 représente en perspective éclatée de l'ensemble des organes de rétention et de cinématique de la serrure selon l'invention ;
- la figure 8 est une vue en perspective éclatée des organes de la serrure coaxiaux au cliquet, comprenant de bas en haut le cliquet, le faux-cliquet, et le levier intérieur d'ouverture ;
- la figure 9 représente en perspective les organes de condamnation extérieure de la serrure en position décondamnée extérieure, avec le levier d'ouverture extérieure en position de repos ;
- la figure 10 est une vue arrière de la figure 9, où ont été omis le levier de condamnation extérieure et la biellette de condamnation extérieure ;
- la figure 11 représente la même vue que la figure 9 avec les organes de condamnation extérieure en position de condamnation extérieure de la serrure ;
- la figure 12 représente la même vue que la figure 10 avec les organes de condamnation extérieure en position de condamnation extérieure de la serrure ;
- la figure 13 est une vue analogue à la figure 12 avec le levier d'ouverture extérieure en position d'ouverture de la serrure ;
- la figure 14 représente en perspective le levier de condamnation enfant ;
- la figure 15 est une vue en perspective des organes de condamnation enfant de la serrure en position condamnée enfant avec le levier intérieur d'ouverture en position de repos ;
- la figure 16 est une vue analogue à la figure 15 avec le levier intérieur d'ouverture en position d'ouverture de la serrure ;
- la figure 17 est une vue analogue à la figure 15 avec les organes de condamnation enfant de la serrure en position décondamnée enfant et le levier intérieur d'ouverture en position de repos ;
- la figure 18 est une vue analogue à la figure 17 avec le levier intérieur d'ouverture en position d'ouverture de la serrure.

La serrure de l'invention comprend un boîtier monobloc 1, par exemple en matière plastique, comportant une base 2 sensiblement rectangulaire et plane dont les côtés les plus longs sont orientés suivant les faces avant et arrière de la serrure, avec une paroi latérale périphérique 3 entourant la base 2 et s'étendant au-dessus et en dessous de cette dernière, un capot 4 qui vient s'emboîter sur le boîtier 1 pour fermer le compartiment de cinématique 5 de la serrure compris entre ce capot 4 et la partie supérieure de la base 2 du boîtier 1, ce compartiment contenant les organes de cinématique d'ouverture et de condamnation de la serrure, et une contre-plaque métallique 6 qui vient fermer le compartiment de rétention 7 de la serrure compris entre cette contre-plaque métallique 6 et la partie inférieure de la base 2 du boîtier 1, ce compartiment contenant les organes de rétention de la serrure. La base 2 sert de cloison entre le compartiment de rétention 7, qui est ouvert sur l'extérieur de la portière, et le compartiment de cinématique 5, afin de rendre ce dernier plus étanche.

Le capot 4 visible sur les figures 1 à 4 va maintenant être décrit. Le capot 4 comporte sur ses parois latérales des agrafes 14 qui s'accrochent sur des crochets 3a moulés sur la face extérieure de la paroi latérale 3 du boîtier 1, et permettent l'assemblage rigide du capot 4 sur le boîtier 1.

Sur sa face extérieure, le capot 4 comporte un logement cylindrique 4c de section globalement rectangulaire destiné à recevoir un connecteur électrique femelle servant à relier le circuit électrique interne, non représenté, au circuit électrique du véhicule. Le fond du logement 4c est percé pour permettre le passage à travers le capot 4 de broches de contact électrique 15. La face supérieure du capot 4 comporte aussi une nervure plane 19 perpendiculairement saillante percée d'un trou circulaire 19a destiné à servir de palier à une extrémité de l'axe de rotation 20a d'un levier d'ouverture intérieure 20, dont l'autre extrémité se loge dans un trou circulaire 3b d'un rebord latéral arrière 3d de la base 2. Une encoche rectangulaire 4e dans le bord arrière du capot 4 permet le passage vers l'intérieur du compartiment de cinématique 5 d'une patte 20b du levier d'ouverture intérieure 20 dont la fonction sera expliquée plus bas. Le capot 4 est percée de trois trous 4d pouvant être traversés par des vis de fixation non représentées servant à assembler rigidement le capot 4 sur le boîtier 1.

Sur sa face interne, comme visible sur la figure 4, le capot 4 comporte deux logements cylindriques 4a et 4b, définissant des bossages en saillie de la face extérieure du capot 4, visible sur la figure 3, destinés à accueillir respectivement le moteur de commande de condamnation extérieure 8 et le moteur de commande de condamnation intérieure 9. Le circuit électrique interne est constitué de câbles électriques flexibles gainés ou de pistes conductrices, non représentés, fixés sur la face interne du capot 4 et reliant la base des broches de contact électrique 15 à un contacteur de détection de la condamnation extérieure 10 comportant un bouton-poussoir 10a, un contacteur de détection de la décondamnation extérieure 11 comportant un bouton-poussoir 11a, un contacteur de détection de la condamnation enfant 12 comportant un bouton-poussoir 12a, un contacteur de détection d'ouverture de la portière 13 comportant un bouton-poussoir 13a, et aux broches d'alimentation 8a et 9a du moteur de commande de condamnation extérieure 8 et du moteur de commande de condamnation intérieure 9 respectivement. Les quatre contacteurs 10 à 13 sont fixés par des agrafes 18 sur la face intérieure du capot 4.

La contre-plaque métallique 6 visible sur la figure 6 va maintenant être décrite. La contre-plaque métallique 6 est sensiblement un rectangle, dont les côtés les plus longs sont orientés suivant les faces avant et arrière de la serrure, de même largeur que la base 2 et de longueur légèrement inférieure à celle de la base 2, comportant une encoche oblongue 6a ouverte dans le milieu du côté arrière de la contre-plaque 6 et orientée perpendiculairement à ce côté. Cette encoche 6a, définissant l'avaloir, est destinée à permettre le passage de la gâche à l'ouverture et à la fermeture de la serrure. Les petits côtés de la contre-plaque 6 comportent des pattes 6b repliées vers le haut venant en butée sur la face inférieure de la base 2 et correspondant sensiblement à la hauteur du compartiment de rétention. La contre-plaque 6 est percée dans sa partie arrière de deux trous circulaires 23 et 24 dont la fonction sera expliquée plus bas, et de deux autres trous circulaires dans sa partie avant (non représentés) dans lesquels sont rigidement encastrés perpendiculairement à la contre-plaque 6 et au-dessus d'elle respectivement l'axe de rotation 25 du pêne 27 et l'axe de rotation 26 du cliquet 28.

Les organes de rétention de la serrure vont maintenant être décrits. Le pêne 27 visible sur les figures 6 et 7 est du type à fourche et surmoulé de plastique. Toutefois, sur les deux branches de la fourche du pêne 27, deux crans 27a et 27b sont dénudés pour éviter l'éclatement du surmoulage lors du contact de ces crans 27a et 27b avec les autres organes lors du fonctionnement de la serrure, un tel éclatement pouvant engendrer des frottements du pêne 27 sur la contre-plaque 6. Le cran 27a vient en contact avec une dent 28a du cliquet 28. Lorsque la dent 28a du cliquet 28 retient le cran 27a du pêne 27, la serrure est en position fermée. Le cran 27b vient en contact avec la paroi latérale 3 du boîtier 1 lorsque la serrure est ouverte et avec ladite dent 28a lorsque la serrure est semi-ouverte.

Le surmoulage du pêne 27 comporte à l'extrémité opposée de la fourche une patte 27c formant came comportant deux pans plans en coin et saillants vers le compartiment de cinématique. Un pan de la patte 27c vient enfoncer le bouton-poussoir 13a du contacteur de détection d'ouverture de la portière 13 lorsque le pêne est en position ouverte. Par ce moyen, le contacteur de détection d'ouverture de la portière 13 est ouvert lorsque la serrure est fermée, et fermé lorsque la serrure est ouverte. Le pêne 27 comporte aussi un doigt 27d dont la fonction sera expliquée plus bas.

Un ressort de rappel, non représenté, est monté sur l'axe de rotation 25 du pêne 27, une branche du ressort étant fixée au pêne 27 et l'autre branche du ressort étant solidaire de l'axe 25. Ce ressort 28 exerce sur le pêne 27 un couple de rappel élastique dans le sens de l'ouverture de la serrure.

Le cliquet 28 est surmoulé de plastique à l'exception de la dent 28a. Le trou d'axe 28b du cliquet 28 comporte deux encoches radiales 28c en queue d'aronde dans deux directions sensiblement perpendiculaires.

La base 2 du boîtier 1 visible sur la figure 5 va maintenant être décrite. La base 2 comporte dans sa partie médiane une portion surélevée 2c formant le dessus de l'avaloir de gâche. Une ouverture rectangulaire de la face arrière de la paroi latérale 3 (non représentée) au-dessous de la portion surélevée 2c de la base 2 forme l'entrée de l'avaloir de gâche. Face à ladite ouverture rectangulaire, l'intérieur de la face avant de la paroi latérale 3, qui forme le fond de l'avaloir de gâche, porte un cale-gâche en caoutchouc (non représenté) destiné à amortir le choc de la gâche contre la paroi latérale 3 du boîtier 1 lors de la fermeture de la serrure.

Un trou cylindrique 2a de la base 2 permet le passage de l'axe de rotation 25 du pêne 27. Une fente 2b en arc de cercle centré sur l'axe de rotation 25 du pêne 27 permet le passage de la patte 27c du pêne 27. Un pion 2d perpendiculairement saillant de la base 2 à l'aplomb du moteur de commande de condamnation intérieure 9 vient en butée contre celui-ci pour le maintenir enfoncé dans son logement 4b du capot 4. Un deuxième pion saillant 2e sert d'axe de rotation au levier d'ouverture extérieure 29.

Les organes de cinématique et de rétention de la serrure visibles sur la figure 7 vont maintenant être décrits. Ces organes comprennent du haut vers le bas de la figure 7, le levier d'ouverture intérieure 20, le moteur de commande de condamnation extérieure 8, un levier de condamnation extérieure 30, le moteur de commande de condamnation intérieure 9, une biellette de condamnation extérieure 22, un pion de condamnation extérieure 32, le levier d'ouverture extérieure 29, un levier intérieur d'ouverture 33, une biellette de condamnation enfant 34, un levier de condamnation enfant 35, un faux-cliquet 36, le cliquet 28 et le pêne 27.

Comme visible sur la figure 8, le faux-cliquet 36 et le levier intérieur d'ouverture 33 sont montés en rotation sur le même axe 26, représenté en trait mixte, que le cliquet 28. Cet axe 26 traverse la base 2 par une ouverture circulaire 2g ménagée dans cette dernière. Le faux-cliquet 36 est constitué d'un cylindre creux 36a traversé par l'axe 26 et comportant, à son extrémité supérieure une aile plane 36b formant deux branches sensiblement radiales 36c et 36d, et dans le prolongement du cylindre 36a à son extrémité inférieure deux pattes carrées 36e de côté légèrement inférieur à la largeur des encoches radiales 28c du cliquet 28.

Le faux-cliquet 36 est emboîté sur le cliquet 28 avec les pattes 36e engagées dans les encoches radiales 28c de manière à permettre une rotation d'un angle de dégagement limité du faux-cliquet 36 par rapport au cliquet 28 et à lier en rotation le cliquet 28 et le faux-cliquet 36 autour de leur axe commun 26 lorsque la rotation du faux-cliquet dépasse cet angle de dégagement. Cet angle de dégagement limité permet, lors de la fermeture de la serrure, que le cliquet 28 franchisse les crans 27a et 27b du pêne sans entraîner en rotation le faux-cliquet 36.

L'aile plane 36b du faux-cliquet 36 est percée d'une fente 36f en arc de cercle centré sur l'axe 26 permettant au doigt 2e de traverser le faux-cliquet sans gêner la rotation de celui-ci entre sa position de retenue du pêne 27 et sa position de libération du pêne 27. La branche 36c du faux-cliquet 36 est aussi percée d'une lumière oblongue 36h sensiblement radiale par rapport à l'axe 26.

Le levier intérieur d'ouverture 33 comporte un trou d'axe 33a pour le passage de l'axe 26, un bras 33b sensiblement radial par rapport à l'axe 26 et comportant une portion d'extrémité recourbée destinée à actionner le levier intérieur d'ouverture 33 vers sa position d'ouverture de la serrure. Une lumière 33c en arc de cercle centré sur l'axe 26 est ménagée dans le levier intérieur d'ouverture 33 pour permettre au doigt 2e de traverser ce dernier sans gêner sa rotation entre sa position de repos et sa position d'ouverture de la serrure. La fonction d'une deuxième lumière 33d sensiblement en L percée dans le levier intérieur d'ouverture 33 sera expliquée plus bas. Le levier intérieur d'ouverture 33 comporte enfin une patte 33e repliée vers le bas.

Un ressort de rappel 45, visible sur la figure 13, monté sur un doigt 2f de la base 2 du boîtier 1 comporte une branche en appui contre la face intérieure de la paroi latérale 3 et l'autre branche en appui contre la patte 33e de manière à exercer un couple de rappel élastique sur le levier intérieur d'ouverture 33 vers sa position de repos. En position de repos du levier intérieur d'ouverture 33, ce couple maintient le levier intérieur d'ouverture 33 en butée contre la branche 36c du faux-cliquet 36 visible sur la figure 7, de manière à exercer sur le faux-cliquet 36 un couple dans le sens de fermeture de la serrure.

Le levier d'ouverture extérieure 29 est monté en rotation sur le doigt 2e de la base 2 de manière à pivoter librement par rapport au levier intérieur d'ouverture 33. Comme visible sur la figure 9, le levier d'ouverture extérieure 29 comporte une fente 29a sensiblement en arc de cercle centré sur le doigt 2e afin de permettre le passage de l'axe de rotation 26 sans gêner la rotation du levier d'ouverture extérieure 29 entre sa position de repos et sa position d'ouverture de la serrure. Une rondelle 37 de diamètre extérieur supérieur à la largeur de la fente est sertie à l'extrémité supérieure de l'axe 26 par dessus le levier d'ouverture extérieure 29 de manière à maintenir ce dernier contre le levier intérieur d'ouverture 33.

Un ressort de rappel 38 monté sur le doigt 2e par dessus le levier d'ouverture extérieure 29 comporte une branche dont l'extrémité est repliée vers le bas et insérée dans une encoche percée dans le levier d'ouverture extérieure 29 et son autre branche insérée dans une fente du doigt 2e de manière à exercer un couple de rappel élastique sur le levier d'ouverture extérieure 29. En position de repos, ce couple maintient une extrémité de la fente 29a du levier d'ouverture extérieure 29 en butée contre l'axe 26.

Comme mieux visible sur les figures 12 et 13, le levier d'ouverture extérieure 29 comporte une lumière 29c sensiblement en L avec une branche sensiblement radiale par rapport au doigt 2e et une branche sensiblement en arc de cercle centré sur le doigt 2e.

Le fonctionnement de la fonction de condamnation/ décondamnation extérieure de la serrure va maintenant être expliqué. Le levier d'ouverture extérieure 29 coopère avec le faux-cliquet 36 par l'intermédiaire du pion de condamnation extérieure 32. Le pion de condamnation extérieure 32 comporte une partie médiane 32a en U dans un plan parallèle à celui du levier d'ouverture extérieure 29, ladite partie en U venant enfourcher le doigt 2e, et deux tétons coaxiaux 32b et 32c s'étendant de part et d'autre de la base de la partie médiane 32a en U. Le téton 32c orienté vers le bas est engagé dans la lumière 29c du levier d'ouverture extérieure 29 et traverse complètement le levier d'ouverture extérieure 29 pour venir le long de la branche 36c du faux-cliquet 36.

On aurait pu, en variante, remplacer la fourche du pion de condamnation extérieure 32 par une collerette annulaire, mais dans ce cas, le pion de condamnation extérieure 32 aurait pu tourner sur lui-même.

Le pion de condamnation extérieure 32 coopère avec la biellette de condamnation extérieure 22 par l'intermédiaire du téton 32b. La biellette de condamnation extérieure 22, qui comporte des évidements 22f destinés à économiser de la matière et à alléger la pièce, porte sur sa face supérieure un bossage en couronne 22a dans lequel s'insère un pion cylindrique 21 porté par la face interne du capot 4, et sur sa face inférieure un bossage cylindrique 22b qui s'insère dans un trou circulaire 2h percé dans la portion surélevée 2c de la base 2 du boîtier 1.

Le bossage en couronne 22a et le bossage cylindrique 22b sont coaxiaux et servent d'axe de rotation à la biellette de condamnation extérieure 22. Une fente 22d sensiblement en arc de cercle centré sur l'axe de rotation de la biellette de condamnation extérieure 22 permet le passage à travers celle-ci du doigt 2e sans gêner la rotation de cette dernière. La biellette de condamnation extérieure 22 peut donc tourner d'un angle limité sur son axe entre une position condamnée extérieure et une position décondamnée extérieure.

Une fente rectangulaire 22d ménagée dans la face inférieure du bossage cylindrique 22b et accessible depuis le fond de l'avaloir de gâche permet d'actionner directement la biellette de condamnation extérieure 22 en position de portière ouverte, par exemple à l'aide d'un tournevis ou d'une pointe de clé. Un tel actionnement peut être rendu nécessaire par une panne du système de commande électrique de la condamnation extérieure.

Le téton 32b du pion de condamnation extérieure 32 orienté vers le haut est engagé dans une lumière oblongue 22c de la biellette de condamnation extérieure 22, sensiblement radiale par rapport à l'axe de rotation de cette dernière. Ce téton 32b lie en rotation le pion de condamnation extérieure 32 avec la biellette de condamnation extérieure 22 autour de l'axe de rotation de cette dernière.

En position de repos du levier d'ouverture extérieure 29, la branche radiale de la lumière 29c du levier d'ouverture extérieure 29 permet le coulissement du téton 32c entre une position rapprochée du doigt 2e, visible sur la figure 12, dans laquelle le téton 32c est dans la branche en arc de cercle de la lumière 29c et dans laquelle le pion de condamnation extérieure 32 est dit en position débrayée, et une position éloignée du doigt 2e, visible sur la figure 10, dans laquelle le téton 32c est dans la branche radiale de la lumière 29c dans laquelle le pion de condamnation extérieure 32 est dit en position embrayée. Le basculement de la biellette de condamnation extérieure 22 permet donc en entraînant le téton 32b de déplacer le pion de condamnation extérieure 32 entre ses positions débrayée et embrayée.

Dans la position embrayée du pion de condamnation extérieure 32, comme visible sur les figures 9 et 10, lors de l'actionnement du levier d'ouverture extérieure 29 vers sa position d'ouverture de la serrure selon la flèche R1, le téton 32b du pion de condamnation extérieure 32 coulisse librement dans la lumière 22c de la biellette de condamnation extérieure 22 tandis que le téton 32c vient en butée contre la branche 36c du faux-cliquet 36, de manière que le faux-cliquet 36 soit entraîné en rotation dans le sens anti-horaire par le levier d'ouverture extérieure 29, par l'intermédiaire du pion de condamnation extérieure 32. Le cliquet 28 étant lié en rotation au faux-cliquet, l'actionnement du levier d'ouverture extérieure 29, par exemple par l'intermédiaire d'une tringle reliant la poignée extérieure de portière à l'extrémité 60 du levier d'ouverture extérieure 29, produit la rotation du cliquet 28 en position de libération du pêne 27 et l'ouverture de la serrure.

Dans la position débrayée du pion de condamnation extérieure 32, comme visible sur les figures 12 et 13, lors de l'actionnement du levier d'ouverture extérieure 29 vers sa position d'ouverture de la serrure selon la flèche R1 de la figure 12, le téton 32c du pion de condamnation extérieure 32 coulisse librement dans la branche en arc de cercle de la lumière 29c du levier d'ouverture extérieure 29, sans entraîner le pion de condamnation extérieure 32, ce qui débraye la liaison entre le levier d'ouverture extérieure 29 et le faux-cliquet 36 et inactive la fonction d'ouverture extérieure de la serrure.

La biellette de condamnation extérieure 22 porte à une extrémité un secteur angulaire denté vers l'intérieur 39 en arc de cercle centré sur l'axe de rotation de cette dernière, qui vient engrener sur un train d'engrenage 40 relié à l'arbre du moteur de commande de condamnation extérieure 8, le train d'engrenage 40 pouvant éventuellement ne comporter qu'un seul pignon. L'activation du moteur de commande de condamnation extérieure 8 dans un sens entraîne la rotation de la biellette de condamnation extérieure 22 dans sa position condamnée extérieure et l'activation du moteur de commande de condamnation extérieure 8 dans l'autre sens entraîne la rotation de la biellette de condamnation extérieure 22 dans sa position décondamnée extérieure.

A l'autre extrémité de la biellette de condamnation extérieure 22, un doigt 42 s'étend perpendiculairement vers le compartiment de rétention 7 de la serrure, traverse la base 2 par une fente oblongue 2i percée dans celle-ci suivant un arc de cercle centré sur l'axe de rotation de la biellette de condamnation extérieure 22, et s'étend sensiblement jusqu'à la contre-plaque 6. Le doigt 42 se trouve à une extrémité de la fente oblongue 2i lorsque la biellette de condamnation extérieure 22 est en position condamnée extérieure, et à l'autre extrémité de la fente oblongue 2i lorsque la biellette de condamnation extérieure 22 est en position décondamnée extérieure.

Une languette élastique de bi-stabilité 41 s'étend le long d'un bord de la fente oblongue 2i parallèlement à cette dernière et coopère avec le doigt 42. En position de repos, la languette élastique de bi-stabilité 41 comporte un pont de matière s'étendant vers la fente oblongue 2i pour former un col au point médian de celle-ci. Pour franchir ce col, le doigt 42 doit repousser la languette élastique de bi-stabilité 41 vers l'extérieur, de sorte que celle-ci définit deux positions stables pour le doigt 42 à chaque extrémité de la fente oblongue 2i, qui correspondent aux positions condamnée extérieure et décondamnée extérieure de la biellette de condamnation extérieure 22. Dans une réalisation particulière, la languette élastique de bi-stabilité 41 vient de moulage avec la base 2.

Lorsque la serrure est ouverte, le doigt 27d du pêne 27 se trouve à l'aplomb du point médian de la fente oblongue 2i et s'étend perpendiculairement à cette dernière de manière à interdire le déplacement du doigt 42 entre ses deux positions stables. Le doigt 27d du pêne 27 empêche donc le basculement de la biellette de condamnation extérieure 22 vers sa position condamnée extérieure lorsque la serrure est ouverte.

Comme visible sur la figure 9, un levier de condamnation extérieure 30 coopère avec la biellette de condamnation extérieure 22. Le levier de condamnation extérieure 30 comporte une extrémité libre 30a destinée à être reliée à un barillet de fermeture, pour une portière avant, et une extrémité liée à la biellette de condamnation extérieure 22. Cette deuxième extrémité est percée d'un trou circulaire 30b permettant l'emboîtement du levier de condamnation extérieure 30 sur l'extérieur du bossage en couronne 22a de la biellette de condamnation extérieure 22 et, sur sa face inférieure, un pion (non visible) qui s'engage dans une fente 22e de la biellette de condamnation extérieure 22, en arc de cercle centré sur l'axe de rotation de cette dernière. Ledit pion lie le levier de condamnation extérieure 30 et la biellette de condamnation extérieure 22 en rotation autour de son axe, de sorte que le basculement du levier de condamnation extérieure 30 dans la direction de la flèche R3 (respectivement R4) de la figure 9 commande la condamnation (respectivement la décondamnation) extérieure de la serrure. Cependant, la longueur de la fente 22e permet une rotation libre sur un angle limité du levier de condamnation extérieure 30 par rapport à la biellette de condamnation extérieure 22, de manière à permettre le retour de ce dernier dans une position neutre pour permettre par exemple l'introduction et le retrait de la clé dans le barillet de fermeture, et pour permettre la rotation de la biellette de condamnation extérieure 22 sous l'action du moteur 8 sans déplacer le levier de condamnation extérieure 30.

Le levier de condamnation extérieure 30 porte sur sa partie supérieure deux ailettes 30d qui coopèrent avec le contacteur de détection de la condamnation extérieure 10 et le contacteur de détection de la décondamnation extérieure 11 en venant en contact avec les boutons-poussoir 10a et 11a respectivement lors du basculement du levier de condamnation extérieure 30 vers ses positions respectives de condamnation extérieure et de décondamnation extérieure.

Le fonctionnement de la fonction de condamnation/ décondamnation intérieure de la serrure va maintenant être expliqué. Le levier de condamnation enfant 35 est inséré entre la base 2 et le faux-cliquet 36. Comme visible sur la figure 14, le levier de condamnation enfant 35 comporte à une extrémité un axe cylindrique 35a s'étendant vers le bas pour traverser, la base 2 du boîtier 1 par un trou circulaire 2j percé dans cette dernière, le compartiment de rétention 7 de la serrure, et la contre-plaque 6 par le trou circulaire 23 percé dans cette dernière. Le levier de condamnation enfant 35 peut tourner autour de cet axe entre ses positions de condamnation enfant et de décondamnation enfant.

L'extrémité inférieure de l'axe cylindrique 35a dépasse de la contre-plaque 6 et comporte une fente rectangulaire 35b diamétrale. En position de portière ouverte, cette extrémité est accessible sur le chant de la portière de véhicule sur laquelle la serrure est montée, et permet d'actionner le levier de condamnation enfant 35, par exemple à l'aide d'un tournevis ou d'une pointe de clé, pour condamner ou décondamner enfant la serrure.

L'axe 35a comporte une patte radiale 35f recourbée vers le haut et qui bute contre la face inférieure de la base 2 pour maintenir l'axe 35a dans le trou circulaire 2j. Le rebord du trou circulaire 2j comporte une encoche radiale 21 de profondeur légèrement inférieure à l'extension radiale de la patte radiale 35f, de manière à permettre le franchissement élastique de ce rebord par la patte radiale 35f lors de l'assemblage du levier de condamnation enfant 35 sur le boîtier 1. Le levier de condamnation enfant 35 comporte sur le dessous une agrafe 35c insérée dans une fente 2k de la base 2 en arc de cercle centré sur le trou circulaire 2j. L'agrafe 35c enjambe le rebord de la fente 2k de manière à permettre la rotation du levier de condamnation enfant 35 mais à interdire son déplacement parallèlement à son axe cylindrique 35a.

Le levier de condamnation enfant 35 comporte aussi une patte élastique de bi-stabilité 35d dont l'extrémité glisse le long d'un rebord comportant un pont de matière 46 porté par la base 2, visible sur la figure 5. Lors de son passage d'un côté à l'autre du pont de matière 46, la patte élastique de bi-stabilité 35d est repoussée vers l'axe cylindrique 35a, de sorte que les deux positions du levier de condamnation enfant 35 définies par le positionnement de l'extrémité de la patte élastique de bi-stabilité 35d sont stables. Ces deux positions correspondent respectivement à la condamnation enfant et à la décondamnation enfant de la serrure.

Le levier de condamnation enfant 35 coopère avec le faux-cliquet 36 et le levier intérieur d'ouverture 33 par l'intermédiaire de la biellette de condamnation enfant 34. La biellette de condamnation enfant 34, insérée entre le levier de condamnation enfant 35 et le faux-cliquet 36, comporte à une première extrémité un téton 34a s'étendant vers le bas et engagé dans un trou circulaire 35e du levier de condamnation enfant 35 de manière à lier cette extrémité à ce dernier en translation circulaire autour de l'axe cylindrique 35a, et à son autre extrémité un téton 34b s'étendant vers le haut et engagé à travers la lumière oblongue 36h du faux-cliquet 36 et dans la lumière 33d sensiblement en L du levier intérieur d'ouverture 33. La biellette de condamnation enfant 34 forme une liaison débrayable entre le faux-cliquet 36 et le levier intérieur d'ouverture 33 lors de leur rotation autour de leur axe commun 26.

En position de repos du levier intérieur d'ouverture 33, la lumière oblongue 36h faux-cliquet 36 et la branche radiale de la lumière 33d du levier intérieur d'ouverture 33 permettent le coulissement du téton 34b entre une position rapprochée de l'axe 26, visible sur la figure 15, dans laquelle la biellette de condamnation enfant 34 est dite en position débrayée, et une position éloignée de l'axe 26, visible sur la figure 17, dans laquelle la biellette de condamnation enfant 34 est dite en position embrayée. La rotation du levier de condamnation enfant 35 selon la flèche R7 de la figure 15 (respectivement R8 de la figure 17) permet donc, par entraînement du téton 34a, de déplacer la biellette de condamnation enfant 34 vers sa position embrayée (respectivement vers sa position débrayée).

Dans la position embrayée de la biellette de condamnation enfant 34, comme visible sur la figure 17, la serrure est décondamnée enfant. Le téton 34b est engagé dans la branche radiale de la lumière 33d du levier intérieur d'ouverture 33. Lors de l'actionnement du levier d'ouverture intérieure 20, par exemple par l'intermédiaire d'une tringle reliant la poignée intérieure de la portière à une agrafe 61 et une branche 62 du levier d'ouverture intérieure 20, la branche 20b venant s'appuyer sur la butée 33f du levier intérieur d'ouverture 33 pour faire pivoter ce dernier vers sa position d'ouverture de la serrure selon la flèche R5 de la figure 18, le téton 34b de la biellette de condamnation enfant 34 vient en butée contre la paroi de la lumière oblongue 36h du faux-cliquet 36 et contre la paroi de la branche radiale de la lumière 33d du levier intérieur d'ouverture 33, de manière que le faux-cliquet 36 est lié en rotation au levier intérieur d'ouverture 33. Le cliquet 28 étant lié en rotation au faux-cliquet 36, l'actionnement du levier intérieur d'ouverture 33 produit la rotation du cliquet 28 en position de libération du pêne et l'ouverture de la serrure.

Dans la position débrayée de la biellette de condamnation enfant 34, comme visible sur la figure 15, la serrure est condamnée enfant. Le téton 34b est engagé dans la branche en arc de cercle de la lumière 33d du levier intérieur d'ouverture 33. Lors de l'actionnement du levier intérieur d'ouverture 33 vers sa position d'ouverture de la serrure selon la flèche R5 de la figure 16, ce dernier glisse sur le téton 34b de la biellette de condamnation enfant 34, sans entraîner ce dernier, ce qui débraye la liaison entre le levier intérieur d'ouverture 33 et le faux-cliquet 36 et inactive la fonction d'ouverture intérieure de la serrure.

Lors de l'ouverture intérieure de la serrure, la patte 36d du faux-cliquet 36 permet de désactiver automatiquement la condamnation extérieure de la serrure si celle-ci était activée. En effet, lorsque le pion de condamnation extérieure 32 est en position débrayée près du doigt 2e, et que le faux-cliquet 36 tourne autour de son axe 26 dans le sens horaire vers sa position d'ouverture de la serrure, le bord de la patte 36d vient en contact avec le téton 32c et provoque le coulissement de ce dernier dans la branche radiale de la lumière 29c vers la position embrayée du pion de condamnation extérieure 32. La patte 36d permet ainsi de réaliser la fonction "override", c'est-à-dire la décondamnation extérieure automatique à l'ouverture intérieure.

Le levier de condamnation enfant 35 porte à une extrémité un secteur angulaire denté extérieur 35g en arc de cercle centré sur l'axe 35a, qui vient engrener sur un train d'engrenage 47 relié à l'arbre du moteur de commande de condamnation intérieure 9, le train d'engrenage 47 pouvant éventuellement ne comporter qu'un seul pignon. L'activation du moteur de commande de condamnation intérieure 9 dans un sens entraîne la rotation du levier de condamnation enfant 35 dans sa position condamnée enfant et l'activation du moteur de commande de condamnation intérieure 9 dans l'autre sens entraîne la rotation du levier de condamnation enfant 35 dans sa position décondamnée enfant.

Dans une réalisation particulière destinée à une portière avant de véhicule, la serrure comporte une fonction de décondamnation enfant automatique lors de la décondamnation extérieure. Le levier de condamnation enfant 35 porte alors une patte 48 s'étendant perpendiculairement dont l'extrémité coopère avec une patte 49 de la biellette de condamnation extérieure 22. Lorsque la serrure est dans un état initial supercondamné, dans lequel la biellette de condamnation extérieure 22 et le levier de condamnation enfant 35 sont dans leurs positions condamnées respectives, la patte 49 est au voisinage de la patte 48. Lors du basculement de la biellette de condamnation extérieure 22, sous l'action du levier de condamnation extérieure 30 ou du moteur de commande de condamnation extérieure 8, vers sa position de décondamnation extérieure, la patte 49 repousse la patte 48, qui fait tourner le levier de condamnation enfant 35 vers sa position de décondamnation enfant.

Bien entendu, dans le cas d'une serrure de portière arrière, on supprime au moins l'une des deux pattes 48 et 49 pour permettre la condamnation enfant sans entraîner la condamnation extérieure. Dans ce cas, il n'est pas nécessaire de supprimer la patte d'override 36d du faux-cliquet 36 car la fonction d'override est bien désactivée dans la position de condamnation enfant.

Le levier de condamnation enfant 35 comporte une came 50 qui vient en contact avec le bouton-poussoir 12a du contacteur de détection de la condamnation enfant 12 lorsque le levier de condamnation enfant 35 est dans sa position condamnée enfant. Par ce moyen, le contacteur de détection de la condamnation enfant 12 est ouvert lorsque la serrure est décondamnée enfant, et fermé lorsque la serrure est condamnée enfant.

Le circuit électrique interne de la serrure est relié par l'intermédiaire des broches de contact électrique 15 à une unité centrale de commande, apte à commander l'alimentation des moteurs de commande de condamnation extérieure 8 et de condamnation intérieure 9 indépendamment l'un de l'autre, de manière à pouvoir réaliser la fonction de condamnation/ décondamnation extérieure par activation du moteur de commande de condamnation extérieure 8, la fonction de condamnation/ décondamnation enfant, par activation du moteur de commande de condamnation intérieure 9, et la fonction de supercondamnation/ désupercondamantion par activation combinée des deux moteurs.

Au moment de la réception d'un ordre de supercondamnation de la serrure, envoyé par exemple par l'intermédiaire d'une télécommande ou d'un système d'accès mains libres, cette unité centrale de commande réalise l'acquisition du signal électrique caractéristique de l'état ouvert ou fermé du contacteur de détection de la condamnation enfant 12 avant d'effectuer la supercondamnation, et mémorise ce signal caractéristique pendant toute la durée de l'état de supercondamnation de la serrure. Au moment de la réception du prochain ordre de désupercondamnation de la serrure, par exemple par l'intermédiaire d'une télécommande, l'unité centrale de commande est programmée pour n'activer le moteur de commande de condamnation intérieure 9 pour amener la serrure en position de décondamnation enfant que si le signal mémorisé indique que la fonction condamnation enfant de la serrure était inactivée avant l'exécution de l'ordre de supercondamnation.

Toutefois, si la serrure est dans un état où le levier de condamnation enfant 35 est dans sa position décondamnée enfant et qu'un ordre de supercondamnation est donné sur une serrure de portière avant, les deux moteurs 8 et 9 sont alimentés de façon qu'ils entraînent leurs biellettes respectives sans que les pattes 48 et 49 viennent en contact, car la puissance du moteur 9 n'est pas suffisante pour entraîner, via les pattes 48 et 49, la rotation de la biellette de condamnation extérieure 22.

Par ailleurs, si la serrure est déjà dans sa position condamnée enfant et qu'elle reçoit un ordre de supercondamnation, soit l'unité centrale n'envoie pas d'alimentation au moteur 9, soit elle l'alimente en couple bloqué.

## Revendications

1. Unité centrale de commande et serrure pour un ouvrant de véhicule automobile, ladite serrure étant reliée à l'unité centrale de commande pour réaliser une fonction de condamnation/ décondamnation extérieure, une fonction de condamnation/décondamnation intérieure, dite condamnation/décondamnation enfant, et une fonction de supercondamnation ; ladite serrure comportant :
- un pêne (27) de retenue d'une gâche,
- un cliquet (28) de blocage du pêne (27) ainsi que
- des moyens de commande d'ouverture extérieure pour agir sur le cliquet (28) par l'intermédiaire de moyens de liaison en fonction de moyens de condamnation extérieure, et des moyens de commande d'ouverture intérieure pour agir sur le cliquet (28) par l'intermédiaire de moyens de liaison en fonction de moyens de condamnation intérieure ; lesdits moyens de condamnation intérieure coopérant avec au moins un contacteur électrique (12) de la serrure apte à prendre un premier état lorsque lesdits moyens de condamnation intérieure sont en position décondamnée enfant, et un second état lorsque lesdits moyens de condamnation intérieure sont en position condamnée enfant ;
**caractérisé en ce que** ledit contacteur électrique (12) est relié à l'unité centrale de commande, de sorte que, ladite unité centrale de commande étant apte à acquérir un signal électrique caractéristique de l'état propre dudit contacteur électrique (12) et à mémoriser ledit signal caractéristique, ladite unité centrale de commande est apte, au moment de l'exécution d'un ordre de désupercondamnation, à n'amener la serrure en position de décondamnation enfant que si ledit signal mémorisé indique que la fonction condamnation enfant de la serrure était inactivée avant l'exécution de l'ordre de supercondamnation.

2. Unité centrale de commande et serrure selon la revendication 1, **caractérisée par le fait que** la serrure comprend également un moteur de commande de condamnation extérieure (8) apte à activer et à inactiver, par l'intermédiaire des moyens de condamnation extérieure, la liaison entre les moyens de commande d'ouverture extérieure et le cliquet (28); un moteur de commande de condamnation intérieure (9) apte à activer et à inactiver, par l'intermédiaire des moyens de condamnation intérieure, la liaison entre les moyens de commande d'ouverture intérieure et le cliquet (28), et en ce que l'unité centrale de commande commande lesdits moteurs indépendamment l'un de l'autre, de manière à pouvoir réaliser la fonction de condamnation/décondamnation extérieure par activation du moteur de commande de condamnation extérieure (8), la fonction de condamnation/décondamnation intérieure, dite condamnation/ décondamnation enfant, par activation du moteur de commande de condamnation intérieure (9), et la fonction de supercondamnation par activation combinée des deux moteurs.

3. Unité centrale de commande et serrure selon la revendication 1 ou 2, **caractérisée par le fait que** les moyens de condamnation intérieure comprennent un levier de condamnation enfant (35) muni d'une came (50) apte à venir en butée sur un bouton-poussoir (12a) dudit contacteur électrique (12) dans l'une des deux positions condamnée enfant ou décondamnée enfant.

4. Unité centrale de commande et serrure selon la revendication 3, **caractérisée par le fait que** ledit levier de condamnation enfant (35) porte une patte de bistabilité (35d) coopérant avec une partie (46) du boîtier de la serrure, ladite partie (46) de boîtier présentant un pont de matière dont le franchissement définit deux positions stables pour ledit levier de condamnation enfant (35), dans sa position décondamnée enfant et sa position condamnée enfant respectivement.

5. Unité centrale de commande et serrure selon l'une des revendications 1 à 4, **caractérisée par le fait que** la serrure comporte un compartiment de rétention (7) apte à accueillir une gâche et contenant les organes de rétention de la serrure, notamment le pêne (27) et le cliquet (28), et un compartiment de cinématique (5) contenant des organes de cinématique de la serrure, notamment un faux-cliquet (36) coaxial au cliquet (28) et lié en rotation à celui-ci, un levier intérieur d'ouverture (33) monté en rotation sur le même axe de rotation (26) que le faux-cliquet (36), ledit levier intérieur d'ouverture (33) étant apte à entraîner le déplacement du faux-cliquet (36) vers sa position de libération du pêne (27), et un levier de condamnation enfant (35); les deux compartiments étant séparés par une cloison (2) sensiblement étanche à travers laquelle les organes de rétention coopèrent avec les organes de cinématique de la serrure; ledit levier de condamnation enfant (35) comportant un bouton de commande (35b) accessible de l'extérieur de la serrure, notamment en position de portière ouverte; ledit bouton de commande (35b) étant apte à déplacer ledit levier de condamnation enfant (35) entre une position de condamnation enfant et une position de décondamnation enfant ; ledit levier de condamnation enfant (35) coopérant avec un organe de liaison débrayable (34) entre le levier intérieur d'ouverture (33) et le faux-cliquet (36), ledit organe de liaison débrayable (34) étant apte, dans sa position embrayée, à lier en rotation autour de leur axe de rotation (26) ledit levier intérieur d'ouverture (33) avec ledit faux-cliquet (28) lors du déplacement du levier intérieur d'ouverture (33) entre ses positions de repos et d'ouverture de la serrure, et, dans la position débrayée dudit organe de liaison débrayable (34), à permettre la libre rotation dudit levier intérieur d'ouverture (33) par rapport au faux-cliquet (36).

6. Unité centrale de commande et serrure selon la revendication 5, **caractérisée par le fait que** ledit organe de liaison débrayable est une biellette de condamnation enfant (34) liée en rotation audit levier de condamnation enfant (35) et comportant un téton (34b) engagé dans une fente allongée (36h) du faux-cliquet (36) sensiblement radiale par rapport à l'axe de rotation (26) de ce dernier, et dans une rainure (33d) sensiblement en L du levier intérieur d'ouverture (33), ladite rainure (33d) du levier intérieur d'ouverture (33) comprenant une première branche sensiblement radiale par rapport à l'axe de rotation (26) dudit levier intérieur d'ouverture (33), et une deuxième branche sensiblement en arc de cercle centré sur l'axe de rotation (26) dudit levier intérieur d'ouverture (33); ladite serrure étant telle que, d'une part en position décondamnée enfant du levier de condamnation enfant (35), le téton (34b) de ladite biellette de condamnation enfant (34) est situé en position embrayée dans la première branche de ladite rainure (33d) du levier intérieur d'ouverture (33) ; d'autre part en position condamnée enfant du levier de condamnation enfant (35), le téton (34b) de ladite biellette de condamnation enfant (34) est situé en position débrayée dans la deuxième branche de ladite rainure (33d) du levier intérieur d'ouverture (33), pour débrayer la liaison entre ce dernier et ladite biellette de condamnation enfant (34) lors du déplacement du levier intérieur d'ouverture (33) entre ses positions de repos et d'ouverture de la serrure; la deuxième branche de ladite rainure (33d) du levier intérieur d'ouverture (33) coulissant librement sur le téton (34b) de ladite biellette de condamnation enfant (34) lors dudit déplacement du levier intérieur d'ouverture (33); la rotation du levier de condamnation enfant (35) entre ses positions de condamnation enfant et de décondamnation enfant entraînant le coulissement du téton (34b) de ladite biellette de condamnation enfant (34) dans la fente allongée (36h) du faux-cliquet (36) et dans la première branche de la rainure (33d) du levier intérieur d'ouverture (33).

7. Unité centrale de commande et serrure selon l'une des revendications 3 à 6, **caractérisée par le fait que** le levier de condamnation enfant (35) porte au moins une agrafe (35c) enjambant une partie du boîtier de la serrure de manière à interdire la translation dudit levier de condamnation enfant (35) dans une direction sensiblement parallèle à son axe de rotation (35a).

8. Unité centrale de commande et serrure selon l'une des revendications 3 à 7, pour une portière avant de véhicule automobile, **caractérisée par le fait que** ledit levier de condamnation enfant (35) porte au moins une patte (48) apte à coopérer avec les moyens de condamnation extérieure de la serrure, de manière à provoquer le retour dudit levier de condamnation enfant (35) dans sa position décondamnée enfant lorsque, la serrure étant dans un état initial supercondamné, lesdits moyens de condamnation extérieure sont actionnés vers leur position décondamnée extérieure par un moyen mécanique de commande de condamnation extérieure, par exemple un barillet de serrure.

## Patentansprüche

1. Steuerzentraleinheit mit Schloss für eine Kraftfahrzeugtür, wobei das Schloss mit der Steuerzentraleinheit verbunden ist, um eine Außenverriegelungs-/Entrieglungsfunktion, eine Innenverriegelungs-/Entriegelungsfunktion, auch Kindersicherung/Entsicherung genannt, und eine Überverrieglungsfunktion zu erfüllen, wobei das Schloss enthält:
- einen Riegel (27) zum Festhalten einer Zuhaltung,
- eine Sperre (28) zum Sichern des Riegels (27), sowie
- Außenöfmungssteuermittel, um über Verbindungsmittel in Abhängigkeit von Außenverriegelungsmittel auf die Sperre (28) einzuwirken, und Innenöfnungssteuermittel, um über Verbindungsmittel in Abhängigkeit von Innenverriegelungsmittel auf die Sperre (28) einzuwirken, wobei die genannten Innenverriegelungsmittel mit zumindest einem elektrischen Kontaktgeber (12) des Schlosses zusammenwirken, der einen ersten Zustand einnehmen kann, wenn die genannten Innenverriegelungsmittel in Kinderentsicherungsstellung sind, sowie einen zweiten Zustand, wenn die genannten Innenverriegelungsmittel in Kindersicherungsstellung sind,
**dadurch gekennzeichnet, dass** der elektrische Kontaktgeber (12) mit der Steuerzentraleinheit verbunden ist, wobei die Steuerzentraleinheit ein den jeweiligen Zustand des elektrischen Kontaktgebers kennzeichnendes elektrisches Signal empfangen und das kennzeichnende Signal speichern kann, so dass die Steuerzentraleinheit zum Zeitpunkt der Ausführung eines Überentriegelungsbefehls das Schloss nur dann in die Kinderentsicherungsstellung bringen kann, wenn das genannte gespeicherte Signal angibt, dass die Kindersicherungsfunktion des Schlosses vor Ausführung des Überverriegelungsbefehls inaktiviert wurde.

2. Steuerzentraleinheit mit Schloss nach Anspruch 1, **dadurch gekennzeichnet, dass** das Schloss auch einen Außenverriegelungssteuermotor (8) enthält, der über die Außenverriegelungsmittel die Verbindung zwischen den Außenöffnungssteuermitteln und der Sperre (28) aktivierten und inaktivieren kann, sowie einen Innenverriegelungssteuermotor (9), der über die Innenverriegelungsmittel die Verbindung zwischen den Innenöffnungssteuermitteln und der Sperre (28) aktivierten und inaktivieren kann, und dass die Steuerzentraleinheit die genannten Motoren unabhängig voneinander so steuert, dass die Außenverriegelungs-/Entriegelungsfunktion durch Aktivierung des Außenverrieglungssteuermotors (8), die Innenverriegelungs-/Entriegelungsfunktion, auch Kindersicherungs-/Entsicherungsfunktion genannt, durch Aktivierung des Innenverrieglungssteuermotors (9) und die Überverriegelungsfunktion durch kombinierte Aktivierung der beiden Motoren erfolgen kann.

3. Steuerzentraleinheit mit Schloss nach Anspruch 1 oder 2, **dadurch gekennzeichnet, dass** die Innenverriegelungsmittel einen Kindersicherungshebel (35) enthalten, der mit einem Nocken (50) versehen ist, welcher in Anschlag an einen Druckknopf (12a) des elektrischen Kontaktgebers (12) in einer der beiden Kindersicherungs- bzw. Entsicherungsstellungen gelangen kann.

4. Steuerzentraleinheit mit Schloss nach Anspruch 3, **dadurch gekennzeichnet, dass** der Kindersicherungshebel (35) eine bistabile Lasche (35d) enthält, die mit einem Teil (46) des Schlossgehäuses zusammenwirkt, wobei der Gehäuseteil (46) eine Materialbrücke enthält, mit deren Passieren zwei stabile Stellungen für den Kindersicherungshebel (35) in seiner Kinderentsicherungsstellung bzw. in seiner Kindersicherungsstellung definiert sind.

5. Steuerzentraleinheit mit Schloss nach einem der Ansprüche 1 bis 4, **dadurch gekennzeichnet, dass** das Schloss einen Rückhalteraum (7) enthält, der eine Zuhaltung aufnehmen kann und Schlosshalteglieder aufweist, insbesondere den Riegel (27) und die Sperre (28), sowie einen Kinematikraum (5), der Kinematikglieder des Schlosses enthält, insbesondere eine koaxial zur Sperre (28) verlaufende und drehfest mit dieser verbundene Blindsperre (36), einen Innenöffnungshebel (33), der drehbar an der gleichen Drehachse (26) gelagert ist wie die Blindsperre (36), wobei der Innenöffnungshebel (33) die Verstellung der Blindsperre (36) in ihre Stellung zum Freigeben des Riegels (27) bewirken kann, und einen Kindersicherungshebel (35), wobei die beiden Räume durch eine im wesentlichen dichte Wand (2) voneinander getrennt sind, durch die hindurch die Rückhalteglieder mit den Kinematikgliedern des Schlosses zusammenwirken, wobei der Kindersicherungshebel (35) einen von außerhalb des Schlosses, insbesondere in Türoffenstellung zugänglichen Steuerknopf (35b) enthält, wobei der Steuerknopf (35b) den Kindersicherungshebel (35) zwischen einer Kindersicherungsstellung und einer Kinderentsicherungsstellung verstellen kann, wobei der Kindersicherungshebel (35) mit einem ausrückbaren Verbindungsglied (34) zwischen dem Innenöffnungshebel (33) und der Blindsperre (36) zusammenwirkt, wobei bei Verstellung des Innenöffnungshebels (33) zwischen seiner Ruhe- und seiner Schlossöffnungsstellung das ausrückbare Verbindungsglied (34) in seiner eingerückten Stellung den Innenöffnungshebel (33) mit der Blindsperre (28) um ihre Drehachse (26) herum drehfest verbinden kann, und in ausgerückter Stellung des genannten ausrückbaren Verbindungsglieds (34) das freie Drehen des Innenöffnungshebels (33) bezüglich der Blindsperre (36) möglich ist.

6. Steuerzentraleinheit mit Schloss nach Anspruch 5, **dadurch gekennzeichnet, dass** das ausrückbare Verbindungsglied ein Kindersicherungsschwenkarm (34) ist, der mit dem Kindersicherungshebel (35) drehfest verbunden ist und ein Ansatzstück (34b) enthält, das in einen länglichen Schlitz (36h) der Blindsperre (36) eingreift, der im wesentlichen radial zur Drehachse (26) der letztgenannten verläuft, sowie in eine im wesentlichen L-förmige Rille (33d) des Innenöffnungshebels (33), wobei die Rille (33d) des Innenöffnungshebels (33) einen ersten Abschnitt enthält, der im wesentlichen radial zur Drehachse (26) des Innenöffnungshebels (33) verläuft, sowie einen zweiten Abschnitt, der im wesentlichen kreisbogenförmig und auf die Drehachse (26) des Innenöffnungshebels (33) zentriert ist, wobei das Schloss derart ist, dass einerseits in Kinderentsicherungsstellung des Kindersicherungshebels (35) das Ansatzstück (34b) des Kindersicherungsschwenkarms (34) sich in eingerückter Stellung im ersten Abschnitt der Rille (33d) des Innenöffnungshebels (33) befindet, andererseits in Kindersicherungsstellung des Kindersicherungshebels (35) das Ansatzstück (34b) des Kindersicherungsschwenkarms (34) sich in ausgerückter Stellung im zweiten Abschnitt der Rille (33d) des Innenöffnungshebels (33) befindet, um die Verbindung zwischen dem letztgenannten und dem Kindersicherungsschwenkarm (34) beim Verstellen des Innenöffnungshebels (33) zwischen seiner Ruhe- und der Schlossöffnungsstellung zu unterbrechen, wobei bei Verstellung des Innenöffnungshebels (33) der zweite Abschnitt der genannten Rille (33d) des Innenöffnungshebels (33) frei auf dem Ansatzstück (34b) des Kindersicherungsschwenkarms (34) gleitet, wobei die Drehbewegung des Kindersicherungshebels (35) zwischen seiner Kindersicherungsstellung und seiner Kinderentsicherungsstellung das Gleiten des Ansatzstücks (34b) des Kindersicherungsschwenkarms (34) in den länglichen Schlitz (36h) der Blindsperre (36) und in den ersten Abschnitt der Rille (33d) des Innenöffnungshebels (33) bewirkt.

7. Steuerzentraleinheit mit Schloss nach einem der Ansprüche 3 bis 6, **dadurch gekennzeichnet, dass** der Kindersicherungshebel (35) zumindest eine Klammer (35c) trägt, die einen Teil des Schlossgehäuses so umgreift, dass sie das Verschieben des Kindersicherungshebels (35) in einer im wesentlichen parallel zu seiner Drehachse (35a) verlaufenden Richtung unterbindet.

8. Steuerzentraleinheit mit Schloss nach einem der Ansprüche 3 bis 7 für eine Vordertür eines Kraftfahrzeugs, **dadurch gekennzeichnet, dass** der Kindersicherungshebel (35) zumindest eine Lasche (48) trägt, die mit den Außenverriegelungsmitteln des Schlosses so zusammenwirken kann, dass sie die Rückkehr des Kindersicherungshebels (35) in seine Kinderentsicherungsstellung hervorruft, wenn bei überverriegeltem Ausgangszustand des Schlosses die genannten Außenverriegelungsmittel über ein mechanisches Außenverriegelungssteuermittel, beispielsweise ein Schließzylinder, in ihre Außenentriegelungsstellung betätigt werden.

## Claims

1. Central control unit and lock for a motor-vehicle opening member, the said lock being connected to the central control unit in order to produce an exterior-locking/unlocking function, an interior-locking/unlocking function, called child locking/unlocking, and a superlocking function; the said lock having:
- a latch (27) for retaining a striker,
- a detent (28) for blocking the latch (27), and also
- exterior-opening control means for acting on the detent (28) via connecting means as a function of exterior-locking means, and interior-opening control means for acting on the detent (28) via connecting means as a function of interior-locking means; the said interior-locking means cooperating with at least one electrical contactor (12) of the lock capable of assuming a first state when the said interior-locking means are in the child-unlocked position, and a second state when the said interior-locking means are in the child-locked position; **characterised in that** the said electrical contactor (12) is connected to the central control unit, so that, with the said central control unit being capable of acquiring an electrical signal characteristic of the actual state of the said electrical contactor (12) and of storing the said characteristic signal, the said central control unit is capable, at the time of execution of an un-superlocking order, of bringing the lock into the child-unlocking position only if the said stored signal indicates that the child-locking function of the lock was inactivated before the execution of the superlocking order.

2. Central control unit according to Claim 1, **characterised in that** the lock also comprises an exterior-locking drive motor (8) capable of activating and of inactivating, via the exterior-locking means, the connection between the exterior-opening control means and the detent (28); an interior-locking drive motor (9) capable of activating and inactivating, via interior-locking means, the connection between the interior-opening control means and the detent (28),
and **in that** the central control unit controls the said motors independently of one another, so as to be able to produce the exterior-locking/unlocking function by activation of the exterior-locking drive motor (8), the interior-locking/unlocking function, called the child-locking/unlocking function, by activation of the interior-locking drive motor (9), and the superlocking function by combined activation of the two motors.

3. Central control unit and lock according to Claim 1 or 2, **characterised in that** the interior-locking means comprise a child-locking lever (35) equipped with a cam (50) capable of butting against a push-button (12a) of the said electrical contactor (12) in either the child-locked or child-unlocked position.

4. Central control unit and lock according to Claim 3, **characterised in that** the said child-locking lever (35) bears a bistability lug (35d) cooperating with a part (46) of the lock housing, the said housing part (46) having a material bridge, the crossing of which defines two stable positions for the said child-locking lever (35), in its child-unlocked position and its child-locked position, respectively.

5. Central control unit and lock according to one of Claims 1 to 4, **characterised in that** the lock has a retaining compartment (7) capable of receiving a striker and containing the retaining members of the lock, in particular the latch (27) and the detent (28), and a kinematic compartment (5) containing kinematic members of the lock, in particular a false-detent (36) coaxial with the detent (28) and rotationally connected thereto, an opening interior lever (33) rotationally mounted on the same rotation shaft (26) as the false-detent (36), the opening interior lever (33) being capable of bringing about the displacement of the false-detent (36) towards its position for releasing the latch (27), and a child-locking lever (35); the two compartments being separated by a substantially impervious partition (2), through which the retaining members cooperate with the kinematic members of the lock; the said child-locking lever (35) having a control button (35b) accessible from outside the lock, in particular in the open-door position; the said control button (35b) being capable of displacing the said child-locking lever (35) between a child-locking position and a child-unlocking position; the said child-locking lever (35) cooperating with a disengageable connecting member (34) between the opening interior lever (33) and the false-detent (36), the said disengageable connecting member (34) being capable, in its engaged position, of connecting, for rotation about their rotation shaft (26), the said opening interior lever (33) to the said false-detent (28) on displacement of the opening interior lever (33) between its positions of rest and for opening the lock, and, in the disengaged position of the said disengageable connecting member (34), of permitting the free rotation of the said opening interior lever (33) with respect to the false-detent (36).

6. Central control unit and lock according to Claim 5, **characterised in that** the said disengageable connecting member is a child-locking link (34) rotationally connected to the said child-locking lever (35) and having a stub (34b) engaged in an elongated slot (36h) of the false-detent (36) substantially radial with respect to the rotation shaft (26) of the latter, and in a substantially L-shaped channel (33d) of the opening interior lever (33), the said channel (33d) of the opening interior lever (33) comprising a first leg substantially radial with respect to the rotation shaft (26) of the said opening interior lever (33), and a second leg substantially in the shape of an arc of a circle centred on the rotation shaft (26) of the said opening interior lever (33); the said lock being such that, on the one hand, in the child-unlocked position of the child-locking lever (35), the stub (34b) of the said child-locking link (34) is situated in the engaged position in the first leg of the said channel (33d) of the opening interior lever (33); on the other hand, in the child-locked position of the child-locking lever (35), the stub (34b) of the said child-locking link (34) is situated in the disengaged position in the second leg of the said channel (33d) of the opening interior lever (33), in order to disengage the connection between the latter and the said child-locking link (34) on displacement of the opening interior lever (33) between its positions of rest and for opening the lock; the second leg of the said channel (33d) of the opening interior lever (33) sliding freely on the stub (34b) of the said child-locking link (34) on the said displacement of the opening interior lever (33); the rotation of the child-locking lever (35) between its child-locking and child-unlocking positions bringing about the sliding of the stub (34b) of the said child-locking link (34) in the elongated slot (36h) of the false-detent (36) and in the first leg of the channel (33d) of the opening interior lever (33).

7. Central control unit and lock according to one of Claims 3 to 6, **characterised in that** the child-locking lever (35) bears at least one hook (35c) straddling a part of the lock housing so as to prevent the translation of the said child-locking lever (35) in a direction substantially parallel to its rotation shaft (35a).

8. Central control unit and lock according to one of Claims 3 to 7, for a motor-vehicle front door, **characterised in that** the said child-locking lever (35) bears at least one lug (48) capable of cooperating with the exterior-locking means of the lock, so as to cause the return of the said child-locking lever (35) to its child-unlocked position when, with the lock being in a superlocked initial state, the said exterior-locking means are actuated towards their exterior-unlocked position by a mechanical exterior-locking control means, for example a lock cylinder.
